# EUROPÄISCHE PATENTSCHRIFT

(11) **EP 0 520 305 B1**
(45) Veröffentlichungstag und Bekanntmachung des Hinweises auf die Patenterteilung: **06.09.1995**
(21) Anmeldenummer: 92110183.8
(22) Anmeldetag: 17.06.1992
(51) Int. Cl.: B41F 35/04

(54) **Wascheinrichtung für Farbwerke bei Druckmaschinen**
Cleaning device for inking systems in printing machines
Dispositif de nettoyage pour systèmes d'encrage de machines à imprimer

(30) Priorität: 26.06.1991 DE 4121017
(43) Veröffentlichungstag der Anmeldung: 30.12.1992
(73) Patentinhaber: KOENIG & BAUER-ALBERT AKTIENGESELLSCHAFT, 97080 Würzburg (DE)
(72) Erfinder: Barrois, Claus Dieter, W-8772 Erlenbach (DE); Dieterich, Phillip Andreas, W-8701 Randersacker (DE)

(56) Entgegenhaltungen:
- FR-A- 1 547 793

## Beschreibung

Die Erfindung betrifft eine Wascheinrichtung gemäß dem Oberbegriff des Patentanspruches 1.

Durch die gattungsgemäße FR-A-15 47 793 ist eine Waschvorrichtung bekannt geworden, bei der eine achsparallele oder spiralförmige Nuten aufweisende harte Waschwalze direkt mit der zu waschenden Oberfläche, z. B. einem Gummituch zusammenwirkt. Hierdurch besteht die Gefahr der Beschädigung der zu waschenden Fläche. Die Reinigungswirkung ist dadurch stark vermindert, daß es nicht möglich ist, den zu waschenden Überzug durch einen Walkvorgang zeitweise zu dehnen und während dieser Dehnphase Druckfarbe mittels der waschwalze "abzuschaben". Mit der Ausführung mit spiralförmigen Nuten ist kein gründliches "Abschaben" möglich, es wird vielmehr immer ein dünner Farbfilm übrigbleiben. Bei der Ausführung mit den parallelen Nuten gilt im allgemeinen das ebengesagte mit dem Zusatz, daß das Waschen feinste Altfarbestreifen auf der zu reinigenden Fläche hinterlassen kann.

Der Erfindung liegt die Aufgabe zugrunde, eine rakellose und weitestgehendst wartungsfreie Wascheinrichtung für Farbwerke bei Druckmaschinen zu schaffen, welche bei hoher Reinigungsfähigkeit die schädlichen Nebenwirkungen der Rakelblätter vermeidet.

Diese Aufgabe wird erfindungsgemäß durch das Kennzeichen des Patentanspruches 1 gelöst.

Die erzielten Vorteile durch die Erfindung bestehen insbesondere darin, daß auch die letzten Farbreste vollständig von der zu reinigenden Farbwalze entfernt werden, da ein Abrakeln vermieden wird. Durch die Verwendung von rotierenden Teilen werden die schädlichen Wirkungen des Rakelblattes bei einem möglichen Trockenlauf der Einrichtung, wie Riefenbildung, vermieden. Die Wascheinrichtung ist weitestgehendst wartungsfrei, da keine Rakelblätter von anhaftenden Farbresten zu befreien sind. Weiterhin ist die Einrichtung universell an verschiedene getriebene Reibwalzen 3 anbaubar, so wie diese Reibwalzen 3 in Fig. 1 dargestellt sind. Dabei muß die Drehrichtung der Reibwalze nicht berücksichtigt werden, da die angetriebene Gummiwalze der Wascheinrichtung drehrichtungsumkehrbar angetrieben ist.

Die Erfindung soll an einem Ausführungsbeispiel näher erläutert werden. In der zugehörigen Zeichnung zeigen
- Fig. 1: die schematische Seitenansicht eines Farbwerkes mit der Wascheinrichtung;
- Fig. 2: die detaillierte Darstellung der Wascheinrichtung nach Fig. 1;
- Fig. 3: die Einzelheit X nach Fig. 2;
- Fig. 4: eine weitere Ausführungsvariante gemäß Fig. 2.

Gemäß Fig. 1 ist ein Farbwerk einer Druckmaschine dargestellt, welches einen Plattenzylinder 1 aufweist, an welchem vier Auftragswalzen 2 anliegen. Mit zwei Auftragswalzen 2 steht jeweils ein Reibzylinder 3 in Verbindung. Die zwei Reibzylinder 3 sind über zwei Zwischenwalzen 4 mit einem dritten Reibzylinder 3 in Verbindung. Zwei weitere Zwischenwalzen 4 sind mit einem Nacktzylinder 6 verbunden, der wiederum seinerseits über einen Farbheber 7 mit einem Duktor 8 in Verbindung steht. An eine äußere Auftragswalze 2 ist ein Feuchtwerk 9 angeschlossen. Mit einer der beiden mit den Auftragswalzen 2 in Verbindung stehenden Reibzylindern 3 ist die erfindungsgemäße Wascheinrichtung, die insgesamt mit 11 bezeichnet ist, in Kontakt. Die in Fig. 1 dargestellten Zylinder, Walzen und anderen Einrichtungen sind gemäß ihrer Funktion in Lagern oder Halterungen eines nicht dargestellten Maschinengestells befestigt.

Gemäß Fig. 2 ist die vergrößerte Darstellung der erfindungsgemäßen Wascheinrichtung 11 in Ruhestellung gezeigt. In einem Gehäuse 12 mit etwa U-förmigem Querschnitt und seitlicher Öffnung sind zwei Walzen untergebracht, eine Polygonwalze 13 und eine Gummiwalze 14. Beide Walzen 13; 14 sind mit ihren Achsstümpfen im Gehäuse 12 gelagert und so nebeneinander angeordnet, daß die Mantelfläche der Polygonwalze 13 in dem Kontaktbereich A in die Mantelfläche der Gummiwalze 14 eindringt. Die Gummiwalze 14 besitzt einen Gummiüberzug mit einer Härte von max. 15° Shore. Die Polygonwalze 13 ist an ihrer Oberfläche mit einem Kunststoffüberzug versehen. Die Polygonwalze 13 besitzt gemäß der Darstellung nach Fig. 2 an ihrem Umfang eine Vielzahl verteilter Flächen B, welche in axialer Richtung gesehen, einen Drall besitzen, was eine bessere Laufruhe beider Walzen 13; 14 zur Folge hat. Die Gummiwalze 14 ist durch einen nicht dargestellten Motor drehzahlregelbar in Pfeilrichtung C angetrieben. Gleichzeitig wird die Polygonwalze 13 über einen nicht dargestellten Antrieb, beispielsweise einem Zahnriemen mit gleicher Drehzahl, jedoch in entgegengesetzter Richtung gemäß Pfeilrichtung D angetrieben. Der Antrieb kann jedoch so ausgelegt sein, daß die Drehzahl und somit die Umfangsgeschwindigkeit der Polygonwalze 13 kleiner oder größer ist als die Umfangsgeschwindigkeit der Gummiwalze 14. Die Oberfläche der Polygonwalze 13 ist in tangentialer Richtung mittels sich in axialer Richtung erstreckender auf Düsenleisten 16; 17 angeordneten Flachstrahldüsen besprühbar. Die Strahlrichtung der Flachstrahldüsen verläuft gegensinnig. Die Düsenleisten 16; 17 werden durch eine Reinigungsmittelzuführung 18 gespeist. Der Ablauf des Waschmittels, vermischt mit Farbresten u. dgl. erfolgt an der tiefsten Stelle des Gehäuses 12 in einer Waschmittelabführung 19. Zwischen Waschmittelzuführung 18 und Waschmittelabführung 19 ist über nicht dargestellte Leitungen ein Filter, ein Vorratsbehälter und eine Pumpe eingeschaltet. Im Inneren des Gehäuses 12 ist in Höhe der Achse der Polygonwalze 13 eine im Querschnitt dachförmige Spritzwand 21 angeordnet, deren First 22 sich in Höhe der Achsen beider Walzen 13; 14 befindet. Dadurch ergibt sich eine Verringerung des Abstandes E zwischen dem First 22 und der Oberfläche der Polygonwalze 13. Das Gehäuse 12 ist in Pfeilrichtung F auf Führungen 23; 24 beispielsweise durch den Kolben 26 eines Arbeitszylinders verschiebbar, so daß die Wascheinrichtung 11 im Betriebszustand in Wirkverbindung kommt mit dem Reibzylinder 3.

Fig. 3 zeigt die Einzelheit X nach Fig. 2 in vergrößerter Darstellung. Der angetriebene Reibzylinder 3 nach Fig. 2 läuft in Pfeilrichtung G um, also gegenläufig zur Drehrichtung C der Gummiwalze 14 und transportiert mit seinen Flächen B Reinigungsmittel 28 von den Düsenleisten 17; 16 in den Bereich H der Polygonwalze 13. Im Kontaktbereich A dringen die Flächen und Kanten der Polygonwalze 13 in die Oberfläche der Gummiwalze 14 ein. Die vom Reibzylinder 3 übertragene, und auf der Gummiwalze 14 haftende Farbschicht 27 wird infolge der in Pfeilrichtung C umlaufenden Gummiwalze 14 in den Kontaktbereich A gegen die Kanten der Polygonwalze 13 geschoben. Es kommt zu einer Vermischung der Farbschicht 27 mit dem von der Polygonwalze 13 zugeführten Reinigungsmittel 28. Durch die in koaxialer Richtung auf dem Umfang der Polygonwalze 13 mit einem Drall laufenden Flächen B wird gleichzeitig ein Rühreffekt erzielt, der die Farbschicht 27 im Bereich A weiter löst. Bei weiterer Drehung der Walzen 13; 14 in der angegebenen Drehrichtung C; D kommt eine Fläche B im Bereich A in Kontakt mit der Gummiwalze 14. Dies hat einen Quetscheffekt zur Folge. Bei weiterer Drehung der Walzen 13; 14 kommt es zum Abscheren des nunmehrigen Gemisches aus Teilen der Farbschicht 27 und des Reinigungsmittels 28' und es erfolgt ein Abtransport des genannten Gemisches auf der Polygonwalze 13 in Pfeilrichtung D. Dieses Gemisch 27; 28' wird von der Oberfläche der Polygonwalze 13 durch die Düsenleisten 17; 16 abgesprüht und geht durch die Waschmittelabführung 19 zur Filtration und wird über eine Pumpe wieder den Düsenleisten 16; 17 zugeführt. Zwischengeschaltet ist noch ein Vorratsbehälter, welcher ebenfalls, wie die Pumpe und die Filtration, nicht dargestellt ist.

Ein Teil des auf der Polygonwalze 13 zugeführten Reinigungsmittels 28 wird gleich auf der gesäuberten Gummiwalze 14 in Pfeilrichtung C als Reinigungsmittel 28'' wieder abgeführt.

Gemäß Fig. 4 ist eine weitere Ausführungsvariante nach Fig. 2 dargestellt. Unter der Polygonwalze 13 und innerhalb des Gehäuses 12 ist eine mit Reinigungsmittel 28 gefüllte Wanne 29 angeordnet, welche an ihrem Boden mit einem Schwingungserzeuger 31 verbunden ist und in welche die Oberfläche der Polygonwalze 13 eintaucht. Der Schwingungserzeuger 31 ruht auf Schwingungsisolatoren 32, die mit dem Boden des Gehäuses 12 verbunden sind. Der Schwingungserzeuger 31 arbeitet im Ultraschallbereich und entfernt die eventuell noch auf der Polygonwalze 13 verbliebenen Farbrückstände. Die Wanne 29 füllt sich selbst mit Reinigungsmittel 28 und Farbrückständen 27, die über die Düsenleisten 16; 17 bzw. über die Polygonwalze 13 zugeführt werden. Die Flüssigkeit in der Wanne 29 läuft dann selbständig über und wird über die Waschmittelabführung 19 wieder dem Reinigungskreislauf zugeführt.

### Teileliste

- 1: Plattenzylinder
- 2: Auftragswalze
- 3: Reibzylinder
- 4: Zwischenwalze
- 5: -
- 6: Nacktzylinder
- 7: Farbheber
- 8: Duktor
- 9: Feuchtwerk
- 10: -
- 11: Wascheinrichtung
- 12: Gehäuse
- 13: Polygonwalze
- 14: Gummiwalze
- 15: -
- 16: Düsenleiste
- 17: Düsenleiste
- 18: Waschmittelzuführung
- 19: Waschmittelzuführung
- 20: -
- 21: Spritzwand
- 22: First
- 23: Führung
- 24: Führung
- 25: -
- 26: Kolben
- 27: Farbschicht
- 28: Reinigungsmittel
- 28': Reinigungsmittel
- 28'': Reinigungsmittel
- 29: Wanne
- 30: -
- 31: Schwingungserzeuger
- 32: Schwingungsisolator
- A: Kontaktbereich
- B: Fläche
- C: Pfeilrichtung
- D: Pfeilrichtung
- E: Abstand
- F: Pfeilrichtung
- G: Pfeilrichtung
- H: Bereich

## Patentansprüche

1. Wascheinrichtung für Farbwerke einer Rotationsdruckmaschine, mit einer angetriebenen, Walze und einer schälend drehenden abstreifenden Walze bei Einsatz von Reinigungsflüssigkeit, wobei die Reinigungsflüssigkeit (28) unterhalb abführbar ist, dadurch gekennzeichnet, daß die angetriebene Walze (14) gummibeschichtet ist, daß die abstreifende Walze (13) mit einem Querschnitt eines Polygons ausgeführt ist, wobei die über den Umfang der abstreifenden Walze (13) verteilten Mantelteilflächen (B) einen Drall um die Längsachse aufweisen, daß die abstreifende Walze (13) jeweils in tangentialer Richtung zu ihrer Oberfläche (B) gegensinnig gerichtet besprühbar ist.

2. Wascheinrichtung nach Anspruch 1, dadurch gekennzeichnet, daß die Flächen (B) der abstreifenden Walze (13) als streifenförmige Flächen (B) ausgeführt sind.

3. Wascheinrichtung nach Ansprüchen 1 bis 2, dadurch gekennzeichnet, daß der Mantel der weichen Walze (14) eine Härte von maximal 15° Shore besitzt.

4. Wascheinrichtung nach Ansprüchen 1 bis 3, dadurch gekennzeichnet, daß für die Besprühung des Mantels der abstreifenden Walze (13) Flachstrahldüsen (16; 17) vorgesehen sind.

5. Wascheinrichtung nach Ansprüchen 1 bis 3, dadurch gekennzeichnet, daß zum Entfernen der Druckfarbe vom Mantel der abstreifenden Walze (13) eine Ultraschallreinigungseinrichtung (28, 29, 31, 32) vorgesehen ist.

6. Wascheinrichtung nach Ansprüchen 1 bis 5, dadurch gekennzeichnet, daß die Flachstrahldüsen (16; 17) auf einen Spalt (E) gerichtet sind, der von einem Punkt des Umfanges der abstreifenden Walze (13) und einem First (22) einer im Querschnitt dachförmigen Spritzwand (21) gebildet ist.

7. Wascheinrichtung nach Ansprüchen 1 bis 6 anstellbar auf Führungen (23; 24) mittels eines Kolbens (26) eines Arbeitszylinders gegen einen zu reinigenden, Reibzylinder (3).

8. Wascheinrichtung nach Ansprüchen 1 bis 7, dadurch gekennzeichnet, daß die abstreifende Walze (13) in eine mit der Reinigungsflüssigkeit (28) gefüllte Wanne (29) eintaucht.

9. Wascheinrichtung nach Anspruch 8, dadurch gekennzeichnet, daß die Wanne (29) mit einem über Schwingungsisolatoren (32) mit einem Gehäuse (12) verbundenen Schwingungserzeuger (31) angeordnet ist.

10. Wascheinrichtung nach Anspruch 9, dadurch gekennzeichnet, daß der Schwingungserzeuger (31) im Ultraschallbereich arbeitet.

## Claims

1. Cleaning device for inking systems of a rotary printing press with a driven roller and a stripping roller which rotates in a paring manner when using cleaning fluid, wherein the cleaning fluid (28) can be discharged below, characterised in that the driven roller (14) is rubber-coated, in that the stripping roller (13) is designed with a polygonal cross section, the portions (B) of the covering distributed over the periphery of the stripping roller (13) having a twist round the longitudinal axis, in that the respective stripping roller (13) can be sprayed in opposite directions tangentially to its surface (B).

2. Cleaning device according to claim 1, characterised in that the surfaces (B) of the stripping roller (13) are designed as strip-shaped surfaces (B).

3. Cleaning device according to claims 1 to 2, characterised in that the covering of the flexible roller (14) has a maximum Shore hardness of 15°.

4. Cleaning device according to claims 1 to 3, characterised in that fan jet nozzles (16; 17) are provided for spraying the covering of the stripping roller (13).

5. Cleaning device according to claims 1 to 3, characterised in that an ultrasonic cleaning device (28, 29, 31, 32) is provided for removing the printing ink from the covering of the stripping roller (13).

6. Cleaning device according to claims 1 to 5, characterised in that the fan jet nozzles (16; 17) are directed towards a gap (E) formed by a point on the periphery of the stripping roller (13) and a ridge (22) of a splashboard (21) which is roof-shaped in cross section.

7. Cleaning device according to claims 1 to 6 which is adjustable on guides (23; 24) by means of a piston (26) of a working cylinder against a friction cylinder (3) to be cleaned.

8. Cleaning device according to claims 1 to 7, characterised in that the stripping roller (13) is immersed into a trough (29) filled with the cleaning fluid (28)

9. Cleaning device according to claim 8, characterised in that the trough (29) is arranged with a vibration generator (31) connected via vibration insulators (32) to a housing (12).

10. Cleaning device according to claim 9, characterised in that the vibration generator (31) operates in the ultrasonic range.

## Revendications

1. Dispositif de nettoyage pour systèmes d'encrage d'une machine à imprimer rotative, avec un rouleau entraîné et un rouleau racleur tournant avec un effet de pelage, en cas d'utilisation d'un liquide de nettoyage, le liquide de nettoyage (28) pouvant être évacué en partie inférieure, caractérisé en ce que le rouleau (14) entraîné est revêtu de caoutchouc, en ce que le rouleau raclant (13) doté d'une section transversale polygonale, les surfaces partielles d'enveloppe (a) divisées sur la périphérie du rouleau racleur (13) présentant un vrillage autour de l'axe longitudinal, en ce que les rouleaux racleurs (13) peuvent être aspergés chaque fois selon une orientation tangentielle et à contre-sens par rapport à leur surface (B).

2. Dispositif de nettoyage selon la revendication 1, caractérisé en ce que les surfaces (B) du rouleau racleur (13) sont réalisées sous forme de surfaces (B) en forme de bande.

3. Dispositif de nettoyage selon les revendications 1 à 2, caractérisé en ce que l'enveloppe du rouleau souple (14) a une dureté maximale de 15° Shore.

4. Dispositif de nettoyage selon les revendications 1 à 3, caractérisé en ce que des buses de formation de jet plat (16; 17) sont prévues pour asperger l'enveloppe du rouleau racleur (13).

5. Dispositif de nettoyage selon les revendications 1 à 3, caractérisé en ce que pour enlever l'encre d'impression de l'enveloppe du rouleau racleur (13) est prévu un dispositif de nettoyage à ultrasons (28, 29, 31, 32).

6. Dispositif de nettoyage selon les revendications 1 à 5, caractérisé en ce que les buses de formation de jet plat (16; 17) sont dirigées sur un interstice (E) constitué par un point de la périphérie du rouleau racleur (13) et un faite (22) d'une paroi de projection (21) à section transversale en forme de toit.

7. Dispositif de nettoyage selon les revendications 1 à 6 pouvant être appliqué sur des guidages (23; 24) au moyen d'un piston (26) d'un cylindre travailleur, contre un cylindre frotteur (3) destiné à être nettoyé.

8. Dispositif de nettoyage selon les revendications 1 à 7, caractérisé en ce que le rouleau racleur (13) plonge dans une cuve (29) du liquide de nettoyage (28).

9. Dispositif de nettoyage selon la revendication 8, caractérisé en ce que la cuve (29) est disposée avec un générateur de vibrations (31) relié à un carter (12) par l'intermédiaire d'isolateur de vibrations (32).

10. Dispositif de nettoyage selon la revendication 9, caractérisé en ce que le générateur de vibrations (31) travail dans la plage des ultrasons.
